# EUROPÄISCHE PATENTSCHRIFT

(11) **EP 1 034 999 B1**
(45) Veröffentlichungstag und Bekanntmachung des Hinweises auf die Patenterteilung: **07.07.2004**
(21) Anmeldenummer: 00890062.3
(22) Anmeldetag: 29.02.2000
(51) Int. Cl.: B61D 19/00, E05D 15/10

(54) **Güterwaggon mit einer Schiebewand**
Freight waggon with a sliding side
Wagon de marchandises avec paroi coulissante

(30) Priorität: 12.03.1999 AT 44799
(43) Veröffentlichungstag der Anmeldung: 13.09.2000
(73) Patentinhaber: Siemens SGP Verkehrstechnik GmbH, 1110 Wien (AT)
(72) Erfinder: Lipsa, Thomas, 8043 Graz (AT); Schoberegger, Michael, 8811 Scheifling (AT)
(74) Vertreter: Matschnig, Franz, Dipl.-Ing.

(56) Entgegenhaltungen:
- DE-B- 2 103 985
- DE-B- 2 640 351

## Beschreibung

Die Erfindung betrifft einen Güterwaggen mit einer Schiebewand, wie er im Oberbegriff des Anspruchs 1 beschrieben ist.

Bei Güterwaggons besteht das Bedürfnis nach einer exakten, vollständigen Führung der Schiebewand aus ihrer Schließstellung bzw. in ihre Schließstellung, die überdies möglichst reibungsarm erfolgen soll.

Aus der AT 246 773 B ist eine untere Ausstellvorrichtung für eine Schiebewand bekannt, welche Parallelogrammgestänge aufweist, die aus jeweils zwei im wesentlichen parallelen Schwenkhebeln und einer diese Hebel verbindenden Brücke bestehen. Einer der Schwenkhebel eines Parallelogrammgestänges ist mit einer den Parallelogrammgestängen gemeinsamen Welle verbunden, und durch ein Verdrehen der Welle kann das Parallelogrammgestänge aus einer angehobenen in eine abgesenkte Position verschwenkt werden.

Nachteilig an dieser Vorrichtung ist unter anderem, daß in der geschlossenen Stellung der Schiebetür, d. h. in der angehobenen Position des Parallelogrammgestänges, die Hebel des Parallelogrammgestänges eine nahezu senkrechte Lage aufweisen und sich die Schiebewand somit in einer labilen Position befindet. Zur Stabilisierung ist die Schiebewand mittels an ihr befestigter Haken in Öffnungen eines Waggonrahmens fixiert, wobei die Haken durch an einer Riegelstange befindliche Riegel festgehalten werden.

Weiters ist eine untere Ausstellvorrichtung für Schiebewände aus der DD 95 588 bekannt, bei welcher als Parallelführung dienende, im wesentlichen parallele Hebel über Hohlwellen miteinander gekoppelt sind. Nachteilig ist hier, daß die untere Parallelführung nur zur Führung der Schiebewand dient und keine abstützende Wirkung für die Schiebewand bietet. Die Schiebewand ist nur mittels Rollen in einer Führungsschiene an der Dachkonstruktion des Waggons gehalten ist, welche daher entsprechend massiv und stabil ausgeführt werden muß.

Es ist eine Aufgabe der Erfindung, eine vollständige, möglichst reibungsarme Führung der Schiebewand aus ihrer Schließstellung bzw. in ihre Schließstellung zu ermöglichen.

Es ist weiters eine Aufgabe der Erfindung, eine untere Ausstellvorrichtung zu schaffen, bei der die Schiebewand mit geringem baulichen Aufwand möglichst stabil in ihrer Schließstellung gehalten ist.

Die gestellte Aufgaben werden mit einem Güterwaggengemäß dem Kennzeichen von Anspruch 1 gelöst.

In der geschlossenen Stellung der Schiebewand befindet sich das Parallelogrammgestänge in seiner abgesenkten, stabilen Position, wo es durch sein sowie das Eigengewicht der Schiebetür gehalten wird. Es sind daher für die Ausstellvorrichtung keine zusätzlichen Vorrichtungen zum Fixieren der Schiebewand in der abgesenkten Position notwendig, wie sie etwa bei der in der AT 246 773 B beschriebenen unteren Ausstellvorrichtungen verwendet werden.

Weiters wird mit der erfindungsgemäßen Ausstellvorrichtung eine vollständige Führung der Schiebewand erzielt, die praktisch verschleißfrei ist, da die Schiebewand zum Öffnen angehoben und zum Schließen abgesenkt und dabei parallel zur Laufschiene bewegt wird.

Ein weiterer Vorteil liegt noch darin, daß an der Schiebewand und/oder deren Rahmen angeordnete Dichtungen keinerlei Reibung unterworfen sind. Die Erfindung ist insbesondere für Güterwaggons geeignet und kann mit einer oberen Ausstellvorrichtung kombiniert werden, die Gegenstand der zeitranggleichen Patentanmeldung A 448/99 der Anmelderin ist.

In vorteilhafter weiterer Ausgestaltung der Erfindung kann die Brücke den Rollenträger bilden, wodurch sich eine vereinfachte Konstruktion ergibt.

Ferner kann jede Rolle eine konkave Lauffläche und die Laufschiene eine der Lauffläche angepaßte Laufbahn aufweisen. Dies ergibt außer einer exakten Führung beim Verschieben den Vorteil einer äußerst geringen Verschmutzungsanfälligkeit.

Weiters kann das Parallelogrammgestänge in der angehobenen Lage an einem Anschlag anschlagen, wodurch die der Offenstellung entsprechende Endlage des Parallelogrammgestänges genau definiert ist.

Von Vorteil ist ferner, wenn am Rollenträger ein die Rolle oder deren Achsstummel übergreifender Bügel vorgesehen ist. Dies stellt eine Sicherung gegen Ausheben der Schiebewand dar.

Zur weiteren Sicherung der Schiebewand beim Verschieben kann im Bereich der Ausnehmung eine Stützrolle und an der Schiebewand ein Bügel angebracht sein, der auf der Stützrolle abstützbar ist.

Dabei kann der Bügel die Laufschiene untergreifen, um eine Sicherung gegen Ausheben zu erzielen.

Günstig dabei ist, wenn die Stützrolle an dem Anschlag angebracht ist, weil hierdurch ein vereinfachter Aufbau der Ausstellvorrichtung erzielt wird.

Alternativ kann an der Schiebewand ein die Laufschiene untergreifender Bügel angebracht sein.

Eine weitere Sicherung wird erreicht, wenn an der Laufschiene ein die Rolle oder deren Achsstummel übergreifender Bügel vorgesehen ist.

Zur Entlastung der Ausstellvorrichtung in der Schließstellung der Schiebewand sowie zur Arretierung gegen seitliche Kräfte kann an der Schiebewand ein Widerlager vorgesehen sein, das bei geschlossener Schiebewand auf der Laufschiene aufliegt.

Schließlich können die Rollen paarweise vorgesehen sein, und die Rollen sowie die ihnen zugeordneten Ausnehmungen eines Paares unterschiedlichen gegenseitigen Abstand bezüglich jedes anderen Paares aufweisen. Somit ist gewährleistet, daß beim Verfahren der Schiebewand mehr als zwei Rollen die Schiebewand tragen.

Die Erfindung wird im folgenden anhand eines bevorzugten Ausführungsbeispieles näher erläutert, das in den Zeichnungen dargestellt ist; es zeigen
■ Fig. 1 eine Ansicht der Ausstellvorrichtung bei geschlossener Schiebewand, wobei die Ausstellvorrichtung bei geöffneter Schiebewand mit strichlierten Linien angedeutet ist, und
■ Fig. 2 die Ausstellvorrichtung bei geöffneter Schiebewand, wobei die Ausstellvorrichtung bei geschlossener Schiebewand mit strichlierten Linien eingezeichnet ist.

Gemäß Fig. 1 und 2 ist die Schiebewand W eines Güterwaggons auf wenigstens zwei Rollen 6 gelagert und auf einer Laufschiene 5 verfahrbar (Fig. 2). Die Rollen 6 besitzen nach Art einer Seilrolle eine konkave Lauffläche. Im Bereich jeder Rolle 6 bei geschlossener Schiebewand W ist am Chassis des Güterwaggons ein Parallelogrammgestänge vorgesehen, das aus zwei Schwenkhebeln 2, 4 und einer Brücke 3 besteht, die zugleich als Rollenträger mit einem der Lauffläche der Rolle 6 angepaßten Auflager dient. Einer der Schwenkhebel 2 ist mit einer Welle 1 fest verbunden, die allen Parallelogrammgestängen gemeinsam ist und bis zum Waggonende verläuft, wo sie an einen herkömmlichen Betätigungsmechanismus, wie eine Handradbetätigung angeschlossen ist. Dieser Betätigungsmechanismus ist mit einer oberen Ausstellvorrichtung gekoppelt.

Durch Betätigen des Betätigungsmechanismus wird die Welle 1 verdreht, hierdurch das Parallelogrammgestänge verschwenkt und die Brücke 3 angehoben sowie seitlich zu einer Laufschiene 5 versetzt. Im Bereich der Welle 1 ist ein Anschlag 7 vorgesehen, der die Endlage des benachbarten Schwenkhebels 2 definiert. In dieser angehobenen Lage der Schiebewand W fluchtet die Brücke 3 samt Auflager mit der Laufschiene 5, die entlang dem Waggon durchgehend verläuft, an den den Parallelogrammgestängen entsprechenden Stellen Ausnehmungen aufweist und eine der Lauffläche der Rolle 6 angepaßte Laufbahn besitzt.

Die Rollen 6 sitzen jeweils auf einem an der Schiebewand angebrachten Achsstummel. Zur Sicherung der geschlossenen Schiebewand gegen Ausheben ist an der Brücke ein Bügel 8 vorgesehen, der den Achsstummel übergreift (Fig. 1). Zur Sicherung der geöffneten Schiebewand W gegen Ausheben ist an dieser ein Bügel 9 angebracht, der die Laufschiene 5 untergreift (Fig. 2). Der letztgenannte Bügel 9 dient zugleich der Abstützung der Schiebewand W beim Überfahren des zwischen angehobener Brücke 3 und Laufschiene 5 bestehenden Spaltes. Zu diesem Zweck ist am Anschlag 7 eine Stützrolle 10 angeordnet, die den Bügel 9 und somit die Schiebewand W abstützt.

Schließlich ist die Schiebewand W in ihrem der Laufschiene benachbarten Bereich mit einem Widerlager 11 versehen, das bei geschlossener Schiebewand W auf der Laufschiene 5 aufliegt (Fig. 1) und zur Entlastung der Ausstellvorrichtung in der Schließstellung der Schiebewand W sowie zur Arretierung gegen seitliche Kräfte dient.

Vorzugsweise sind die Rollen 6 paarweise vorgesehen, wobei die Rollen 6 sowie die ihnen zugeordneten Ausnehmungen in der Laufschiene 5 eines Paares unterschiedlichen gegenseitigen Abstand bezüglich jedes anderen Paares aufweisen. Somit ist gewährleistet, daß beim Verfahren der Schiebewand W mehr als zwei Rollen 6 die Schiebewand W tragen.

Die Erfindung schafftes somit daß die Schiebewand oder Schiebetür während des Öffnens und Schließens exakt und vollständig geführt ist. Infolge der Schwenkbewegung des Parallelogrammgestänges sind die Reibungskräfte auf ein Minimum, praktisch auf Null verringert. Vor allem sind Reibungen zwischen Rollen und Laufschiene bzw. Rollenträger (Brücke 3) vermieden. Durch die besondere Ausgestaltung der Lauffläche der Rollen 6 und der Laufbahn der Laufschiene 5 besteht kaum Verschmutzungsgefahr. Die Schiebewand W ist während des Öffnens, Schließens und Verfahrens mittels der Bügel 8 und 9 gegen Ausheben gesichert. In der Schließstellung ist das Parallelogrammgestänge mit Hilfe des Widerlagers 11 entlastet. Eine allfällige Lippendichtung an der Schiebewand W im Bereich des Waggonbodens unterliegt keinerlei Reibungskräften.

## Patentansprüche

1. Güterwaggon mit mindestens einer Schiebewand (W) mit einer Laufschiene (5), auf welcher die Schiebewand über wenigstens zwei Rollen (6) aus ihrer Schließstellung bzw. in ihre Schließstellung verfahrbar ist, wobei im Bereich jeder Rolle (6) in der Schließstellung der Schiebewand (W) als Ausstellvorrichtung ein Parallelogrammgestänge vorgesehen ist, das aus zwei Schwenkhebeln (2, 4) und einer dieselben verbindenden Brücke (3) besteht, wobei einer der Schwenkhebel (2) mit einer allen Parallelogrammgestängen gemeinsamen und bis zum Waggonende verlaufenden Welle (1) fest verbunden ist und das Parallelogrammgestänge aus einer abgesenkten in eine angehobene Lage verschwenkbar ist, und weiters an das Parallelogrammgestänge ein Rollenträger angeschlossen ist,
**dadurch gekennzeichnet, dass**
der Rollenträger in der angehobenen Lage des Parallelogrammgestänges in eine Ausnehmung der Laufschiene (5) eingreift sowie mit derselben fluchtet, sodass die Schiebewand zum Verschieben freigegeben ist, und in der abgesenkten Lage der Rollenträger in seitlichem Abstand von der Laufschiene liegt, wobei das Parallelogrammgestänge im wesentlichen durch sein Eigengewicht sowie das Gewicht der Schiebewand in der abgesenkten Position gehalten und die Schiebewand in der Schließstellung fixiert ist.

2. Güterwaggon nach Anspruch 1, **dadurch gekennzeichnet, dass** die Brücke (3) den Rollenträger bildet.

3. Güterwaggon nach Anspruch 1 oder 2, **dadurch gekennzeichnet, dass** jede Rolle (3) in an sich bekannter Weise eine konkave Lauffläche und die Laufschiene (5) eine der Lauffläche angepaßte Laufbahn aufweist.

4. Güterwaggon nach einem der Ansprüche 1 bis 3, **dadurch gekennzeichnet, dass** das Parallelogrammgestänge in der angehobenen Lage an einem Anschlag (7) anschlägt.

5. Güterwaggon nach einem der Ansprüche 1 bis 4, **dadurch gekennzeichnet, dass** am Rollenträger ein die Rolle (6) oder deren Achsstummel übergreifender Bügel (8) vorgesehen ist.

6. Güterwaggon nach einem der Ansprüche 1 bis 5, **dadurch gekennzeichnet, dass** im Bereich der Ausnehmung eine Stützrolle (10) und an der Schiebewand ein Bügel (9) angebracht ist, der auf der Stützrolle (10) abstützbar ist.

7. Güterwaggon nach Anspruch 6, **dadurch gekennzeichnet, dass** der Bügel (9) die Laufschiene (5) untergreift.

8. Güterwaggon nach Anspruch 6 oder 7, **dadurch gekennzeichnet, dass** die Stützrolle (10) an dem Anschlag (7) angebracht ist.

9. Güterwaggon nach einem der Ansprüche 1 bis 6, **dadurch gekennzeichnet, dass** in an sich bekannter Weise an der Schiebewand ein die Laufschiene (5) untergreifender Bügel (9) angebracht ist.

10. Güterwaggon nach einem der Ansprüche 1 bis 8, **dadurch gekennzeichnet, dass** an der Laufschiene (5) ein die Rolle (6) oder deren Achsstummel übergreifender Bügel vorgesehen ist.

11. Güterwaggon nach einem der Ansprüche 1 bis 10, **dadurch gekennzeichnet, dass** an der Schiebewand ein Widerlager (11) vorgesehen ist, das bei geschlossener Schiebewand auf der Laufschiene (5) aufliegt.

12. Güterwaggon nach einem der Ansprüche 1 bis 11, **dadurch gekennzeichnet, dass** die Rollen (6) paarweise vorgesehen sind und dass die Rollen (6) sowie die ihnen zugeordneten Ausnehmungen eines Paares unterschiedlichen gegenseitigen Abstand bezüglich jedes anderen Paares aufweisen.

## Claims

1. A freight car provided with at least one sliding wall (W) associated with a rail (5), on which the sliding wall can be moved on at least two rollers (6) either away from its closed position or into its closed position, a parallelogram linkage system being provided as retraction system located in the vicinity of each roller (6) when said sliding wall (W) is in its closed position, which linkage system comprises two rotatable levers (2, 4) and an interconnecting bridge (3), one of said rotatable levers (2) being firmly attached to a shaft (1) common to all parallelogram linkages and extending through to the end of the freight car, which parallelogram linkage can be rotated from a lower position to a raised position, and a roller support is connected to said parallelogram linkage,
**characterized in that**
in the raised position of the parallelogram linkage the roller support engages a recess in the rail (5) and is then in alignment with the rail so as to make the sliding wall free for sliding movement, whilst in the lowered position the roller support is positioned at a lateral distance from the rail, the parallelogram linkage being maintained in said lowered position substantially by the force of its own weight and the weight of the sliding wall with resultant retention of the sliding wall in its closed position.

2. A freight car as defined in claim 1, **characterized in that** the bridge (3) forms the roller support.

3. A freight car as defined in claim 1 or claim 2, **characterized in that** each roller (3) exhibits a concave running surface in known manner and the rail (5) has a runway adapted to suit said running surface.

4. A freight car as defined in any one of claims 1 to 3, **characterized in that** the parallelogram linkage hits a stop (7) when in its raised position.

5. A freight car as defined in any one of claims 1 to 4, **characterized in that** the roller support is provided with a bow (8) which engages above the roller (6) or its journal.

6. A freight car as defined in any one of claims 1 to 5, **characterized in that** an idler roller (10) is provided in the vicinity of said recess, and a bow (9) is mounted on the sliding wall and can be supported by the idler roller (10).

7. A freight car as defined in claim 6, **characterized in that** the bow (9) engages below the rail (5).

8. A freight car as defined in claim 6 or claim 7, **characterized in that** the idler roller (10) is mounted on the stop (7).

9. A freight car as defined in any one of claims 1 to 6, **characterized in that** there is attached to the sliding wall, in known manner, a bow (9) which engages below the rail (5).

10. A freight car as defined in any one of claims 1 to 8, **characterized in that** there is provided on the rail (5) a bow which engages above the roller (6) or its journal.

11. A freight car as defined in any one of claims 1 to 10, **characterized in that** on the sliding wall there is provided a counterbearing (11) which rests on the rail (5) when the sliding wall is closed.

12. A freight car as defined in any one of claims 1 to 11, **characterized in that** the rollers (6) are provided in pairs and that the rollers (6) of any one pair and the recesses associated therewith are spaced at an interval which differs from the spacing of any other pair.

## Revendications

1. Wagon à marchandises avec au moins une paroi coulissante (W), avec une glissière (5) sur laquelle la paroi coulissante peut être déplacée, depuis sa position de fermeture et / ou vers sa position de fermeture, au moyen d'au moins deux roulettes (6), dans lequel dans la zone de chaque roulette (6) dans la position de fermeture de la paroi coulissante(W) il est prévu comme dispositif d'arrêt un parallélogramme articulé qui comporte deux leviers de rotation (2, 4) et un pont de liaison (3)reliant les mêmes, dans lequel un des leviers de rotation (2) est fermement fixé avec un arbre (1) à tous les parallélogrammes articulés et jusqu'à l'extrémité du wagon et le parallélogramme articulé peut pivoter d'une position basse à une position haute, et que de plus, un support de roulettes est raccordé au parallélogramme articulé,
**caractérisé en ce que**
le support de roulettes s'enclenche, dans la position haute du parallélogramme articulé, dans un évidement de la glissière (5) et s'aligne avec celle-ci si bien que la cloison coulissante est en mesure de coulisser, et que dans la position basse des supports de roulette, il se trouve à une distance latérale de la glissière, dans lequel le parallélogramme articulé est bloqué dans la position basse, pour l'essentiel en raison de son propre poids ainsi que par le poids de la cloison coulissante, et que la cloison coulissante est immobilisée en position de fermeture.

2. Wagon à marchandises selon la revendication 1, **caractérisé en ce que** le pont (3) constitue le support de roulettes.

3. Wagon à marchandises selon la revendication 2 ou 3, **caractérisé en ce que** chaque roulette (3) comporte, selon un mode connu, une surface de roulement concave et que la glissière (5) comporte une voie de roulement adaptée à la surface de roulement.

4. Wagon à marchandises selon une des revendications 1 à 3, **caractérisé en ce que** le parallélogramme articulé s'accroche, dans la position haute, à une butée (7).

5. Wagon à marchandises selon une des revendications 1 à 4, **caractérisé en ce que** sur les supports de roulettes, il est prévu une chape (8) recouvrant la roulette (6) ou l'extrémité de son axe.

6. Wagon à marchandises selon une des revendications 1 à 5, **caractérisé en ce qu'**il est disposé une roulette d'appui (10) dans la zone de l'évidement et une chape (9) sur la paroi coulissante, laquelle chape peut s'appuyer sur la roulette d'appui (10).

7. Wagon à marchandises selon la revendication 6, **caractérisé en ce que** la chape (9) s'enclenche par en dessous dans la glissière (5).

8. Wagon à marchandises selon la revendication 6 ou 7, **caractérisé en ce que** la roulette d'appui (10) est appliqué sur la butée (7)

9. Wagon à marchandises selon une des revendications 1 à 6, **caractérisé en ce que**, par une méthode connue, une chape (9), s'enclenchant par en dessous dans la glissière (5), s'applique sur la paroi coulissante.

10. Wagon à marchandises selon une des revendications 1 à 8, **caractérisé en ce qu'**il est prévu sur la glissière (5) une chape s'enclenchant par en dessous sur la roulette (6) ou sur l'extrémité de son axe.

11. Wagon à marchandises selon une des revendications 1 à 10, **caractérisé en ce qu'**il est prévu sur la cloison coulissante un palier de butée (11) qui, lorsque la paroi coulissante est fermée, repose sur la glissière (5).

12. Wagon à marchandises selon une des revendications 1 à 11, **caractérisé en ce que** les roulettes (6) sont prévues par paires et que les roulettes (6) ainsi que les évidements d'une paire qui leur sont adaptés, comportent un écartement mutuel différent de chaque autre paire.
